# DEMANDE DE BREVET EUROPEEN

(11) **EP 4 632 498 A1**
(43) Date de publication de la demande: **15.10.2025**
(21) Numéro de dépôt: 24170095.4
(22) Date de dépôt: 12.04.2024
(51) Int. Cl.: G04B 17/04, G04B 43/00

(54) **MÉCANISME RÉSONATEUR D'HORLOGERIE À GUIDAGE FLEXIBLE ROTATIF MUNI DE MOYENS DE RETENUE**

(71) Demandeur: The Swatch Group Research and Development Ltd, 2074 Marin (CH)
(72) Inventeur: LECHOT, Dominique, 2722 Les Reussilles (CH); DI DOMENICO, Gianni, 2000 Neuchâtel (CH); KAHROBAIYAN, Mohammad Hussein, 2043 Boudevilliers (CH); BORN, Jean-Jacques, 1110 Morges (CH)
(74) Mandataire: ICB SA

(57) **Abrégé**

Mécanisme résonateur (100) d'horlogerie comportant une structure (1) et un bloc d'ancrage (30) auquel est suspendu au moins un élément inertiel (2) agencé pour osciller selon un premier degré de liberté en rotation RZ autour d'un axe de pivotement (D) s'étendant selon une première direction Z, ledit élément inertiel (2) étant soumis à des efforts de rappel exercés par un guidage flexible (200) formant un pivot virtuel, ledit bloc d'ancrage (30) étant suspendu à ladite structure (1) par une suspension flexible (300) agencée pour autoriser la mobilité dudit bloc d'ancrage (30) selon une pluralité de degrés de liberté dont au moins deux dans un plan XY, selon une deuxième direction X et selon une troisième direction Y orthogonale à ladite deuxième direction X, le mécanisme résonateur (100) d'horlogerie comprenant des moyens de retenue (10) de la suspension flexible (300) configurés pour amortir la rotation de l'élément inertiel (2) et de la suspension flexible (300) autour de la deuxième direction X, et/ou autour de la troisième direction Y.

## Description

### Domaine de l'invention

L'invention concerne un mécanisme résonateur d'horlogerie à guidage flexible rotatif muni de moyens de retenue.

L'invention concerne encore un mouvement d'horlogerie comportant au moins un tel mécanisme résonateur.

L'invention concerne le domaine des résonateurs d'horlogerie, et tout particulièrement ceux qui comportent des lames élastiques faisant fonction de moyens de rappel pour la marche de l'oscillateur.

### Arrière-plan de l'invention

La rigidité en torsion de la suspension est un point délicat pour la plupart des oscillateurs d'horlogerie comportant au moins un ressort spiral ou des lames élastiques constituant un guidage flexible, et notamment pour les résonateurs à lames croisées. Et la tenue aux chocs dépend aussi de cette rigidité en torsion ; en effet, lors de chocs, la contrainte subie par les lames atteint rapidement des valeurs très importantes, ce qui réduit d'autant la course que peut parcourir la pièce avant de céder. Les amortisseurs de chocs pour les pièces d'horlogerie se déclinent dans de nombreuses variantes. Cependant, ils ont essentiellement pour but de protéger les pivots fragiles de l'axe du résonateur, et non pas les éléments élastiques, tel que classiquement le ressort spiral.

De nouvelles architectures de mécanismes permettent de maximiser le facteur de qualité d'un résonateur, par l'utilisation d'un guidage flexible avec l'utilisation d'un échappement à ancre avec un très petit angle de levée, selon la demande CH15442016 au nom de ETA Manufacture Horlogère Suisse et ses dérivées, dont les enseignements sont directement utilisables dans la présente invention, et dont le résonateur peut encore être amélioré en ce qui concerne sa sensibilité aux chocs, selon certaines directions particulières. Il s'agit donc de protéger les lames de la rupture en cas de chocs. On se rend compte que les systèmes antichocs proposés à ce jour pour les résonateurs à guidages flexibles, protègent les lames de chocs dans certaines directions seulement, mais pas dans toutes les directions, ou alors qu'ils présentent le défaut de laisser bouger légèrement l'encastrement du pivot virtuel selon sa rotation d'oscillation, ce qui est à éviter autant que possible.

La demande CH5182018 ou la demande EP18168765 au nom de ETA Manufacture Horlogère Suisse décrit un mécanisme résonateur d'horlogerie, comportant une structure portant, par une suspension flexible, un bloc d'ancrage auquel est suspendu un élément inertiel oscillant selon un premier degré de liberté en rotation RZ, sous l'action d'efforts de rappel exercés par un pivot virtuel comportant des premières lames élastiques chacune fixée audit élément inertiel et audit bloc d'ancrage, la suspension flexible étant agencée pour autoriser une certaine mobilité du bloc d'ancrage selon tous les degrés de liberté autres que le premier degré de liberté en rotation RZ selon lequel seul est mobile l'élément inertiel pour éviter toute perturbation de son oscillation, et la rigidité de la suspension selon le premier degré de liberté en rotation RZ est très fortement supérieure à la rigidité du pivot virtuel selon ce même premier degré de liberté en rotation RZ.

La demande CH715526 ou la demande EP3561607 au nom de ETA Manufacture Horlogère Suisse décrit un mécanisme résonateur d'horlogerie, comportant une structure et un bloc d'ancrage auquel est suspendu au moins un élément inertiel agencé pour osciller selon un premier degré de liberté en rotation RZ autour d'un axe de pivotement s'étendant selon une première direction Z, ledit élément inertiel étant soumis à des efforts de rappel exercés par un pivot virtuel comportant une pluralité de lames élastiques sensiblement longitudinales, chacune fixée, à une première extrémité audit bloc d'ancrage, et à une deuxième extrémité audit élément inertiel, chaque dite lame élastique étant déformable essentiellement dans un plan XY perpendiculaire à ladite première direction Z.

Cependant, il existe d'autres mouvements parasites de l'élément inertiel et des tables de translation, en particulier des mouvements de rotation supplémentaires, soit autour de la deuxième direction X, soit autour de la troisième direction Y. Ces mouvement parasites sont provoqués par des mouvements brusques de la pièce d'horlogerie, voire à cause de l'entrainement du mécanisme d'échappement par l'élément inertiel. Or, les dispositifs actuels ne permettent pas de les éviter.

### Résumé de l'invention

L'invention se propose d'améliorer le mécanisme résonateur de la demande CH715526 ou la demande EP3561607 au nom de ETA Manufacture Horlogère Suisse pour protéger la suspension flexible des inconvénients cités précédemment.

À cette fin, l'invention se rapporte à un mécanisme résonateur d'horlogerie, comportant une structure et un bloc d'ancrage auquel est suspendu au moins un élément inertiel agencé pour osciller selon un premier degré de liberté en rotation RZ autour d'un axe de pivotement s'étendant selon une première direction Z, ledit élément inertiel étant soumis à des efforts de rappel exercés par un guidage flexible formant un pivot virtuel, ledit bloc d'ancrage étant suspendu à ladite structure par une suspension flexible agencée pour autoriser la mobilité dudit bloc d'ancrage selon une pluralité de degrés de liberté dont au moins deux dans un plan XY, selon une deuxième direction X et selon une troisième direction Y orthogonale à ladite deuxième direction X.

L'invention est remarquable en ce que le mécanisme comprend des moyens de retenue de la suspension flexible configurés pour amortir la rotation de l'élément inertiel et de la suspension flexible autour de la direction X, et/ou autour de la direction Y.

Ainsi, par les moyens de retenue élastiques de la suspension, le mouvement rotatif parasite de la suspension est amorti, au moins selon une direction, par exemple selon la direction X ou la direction Y. Grâce à cet amortissement, on réduit les perturbations engendrées sur la marche de l'organe réglant.

Selon un mode de réalisation particulier de l'invention, le guidage flexible comporte une pluralité de lames élastiques sensiblement longitudinales, chacune fixée, à une première extrémité audit bloc d'ancrage, et à une deuxième extrémité audit élément inertiel, chaque dite lame élastique étant déformable essentiellement dans le plan XY perpendiculaire à ladite première direction Z.

Selon un mode de réalisation particulier de l'invention, lesdits moyens de retenue comportent un corps de liaison solidaire de la suspension flexible, le corps de liaison étant mobile selon une direction sensiblement perpendiculaire à la direction X, ou respectivement sensiblement perpendiculaire à la direction Y, c'est-à-dire selon la direction Z.

Selon un mode de réalisation particulier de l'invention, le corps de liaison comprend un bras s'étendant depuis la suspension flexible.

Selon un mode de réalisation particulier de l'invention, lesdits moyens de retenue comprennent un élément d'amortissement déformable élastiquement, et agencé pour atténuer le déplacement du corps de liaison.

Selon un mode de réalisation particulier de l'invention, l'élément d'amortissement est agencé sur une première plaque intermédiaire de la suspension flexible.

Selon un mode de réalisation particulier de l'invention, le corps de liaison s'étend sensiblement dans le plan XY.

Selon un mode de réalisation particulier de l'invention, l'élément d'amortissement comprend un peigne mobile et un peigne fixe, ainsi qu'un liquide dissipateur agencé entre le peigne mobile et le peigne fixe.

Selon un mode de réalisation particulier de l'invention, l'élément d'amortissement comprend un ressort en contact avec le corps de liaison.

Selon un mode de réalisation particulier de l'invention, le ressort est muni d'une lame flexible recourbée.

Selon un mode de réalisation particulier de l'invention, l'élément d'amortissement comprend une butée, et de préférence un liquide visqueux.

Selon un mode de réalisation particulier de l'invention, l'élément d'amortissement comprend un corps élastique, par exemple en matériau polymère.

Selon un mode de réalisation particulier de l'invention, ladite suspension flexible comporte, entre ledit bloc d'ancrage et une première plaque intermédiaire, une table de translation transversale comportant des lames transversales s'étendant selon ladite deuxième direction X.

Selon un mode de réalisation particulier de l'invention, ladite suspension flexible comporte une deuxième masse intermédiaire et une table de translation longitudinale, la table de translation longitudinale étant agencée entre ledit bloc d'ancrage et la deuxième masse intermédiaire, la table de translation longitudinale comportant des lames longitudinales s'étendant selon ladite troisième direction Y, et comporte ladite table de translation transversale entre ladite deuxième masse intermédiaire et ladite première plaque intermédiaire.

Selon un mode de réalisation particulier de l'invention, la mobilité dudit bloc d'ancrage est possible selon cinq degrés de liberté de la suspension flexible qui sont un premier degré de liberté en translation selon ladite première direction Z, un deuxième degré de liberté en translation selon la deuxième direction X orthogonale à ladite première direction Z, un troisième degré de liberté en translation selon la troisième direction Y orthogonale à ladite deuxième direction X et à ladite première direction Z, un deuxième degré de liberté en rotation RX autour d'un axe s'étendant selon ladite deuxième direction X, et un troisième degré de liberté en rotation RY autour d'un axe s'étendant selon ladite troisième direction Y.

L'invention concerne encore un mouvement d'horlogerie comportant un mécanisme résonateur selon l'invention.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective, un premier mode de réalisation de mécanisme résonateur à lames élastiques, comportant une masse inertielle suspendue à un bloc d'ancrage par un guidage flexible ;
- la figure 2 représente, de façon schématisée, le premier mode de réalisation de mécanisme résonateur de la figure 1, dans lequel on voit les moyens de retenue selon l'invention ;
- la figure 3 représente, de façon schématisée, une vue de dessus d'une partie du premier mode de réalisation de mécanisme résonateur de la figure 2 ;
- la figure 4 représente, de façon schématisée, une vue de dessus d'une partie d'un deuxième mode de réalisation de mécanisme résonateur selon l'invention ;
- la figure 5 représente, de façon schématisée, une vue de dessus d'une partie d'un troisième mode de réalisation de mécanisme résonateur selon l'invention ; et
- la figure 6 représente, de façon schématisée, une vue de dessus d'une partie d'un quatrième mode de réalisation de mécanisme résonateur selon l'invention.

### Description détaillée des modes de réalisation préférés

L'invention concerne un mécanisme résonateur d'horlogerie, qui constitue une variante des résonateurs décrits dans la demande CH5182018 ou la demande EP18168765 au nom de ETA Manufacture Horlogère Suisse, incorporées ici par référence, et dont l'homme du métier saura combiner les caractéristiques avec celles propres à la présente invention.

Représenté sur les figures 1 à 3, ce mécanisme résonateur 100 d'horlogerie comporte une structure 1 et un bloc d'ancrage 30, auquel est suspendu au moins un élément inertiel 2 agencé pour osciller selon un premier degré de liberté en rotation RZ autour d'un axe de pivotement D s'étendant selon une première direction Z. L'élément inertiel 2 comprend un balancier 20. Le balancier 20 a une forme d'os, le balancier comprenant un segment droit 11 muni d'un bulbe 12 à chaque extrémité. Chaque bulbe 12 peut comporter des petites masselottes 29 pour régler l'inertie de l'élément inertiel 2. Cet élément inertiel 2 est soumis à des efforts de rappel exercés par un guidage flexible 200 formant un pivot virtuel.

Le guidage flexible 200 comporte une pluralité de lames élastiques 3, ici deux lames élastiques 3, sensiblement longitudinales, chacune fixée, à une première extrémité au bloc d'ancrage 30, et à une deuxième extrémité à l'élément inertiel 2. Chaque lame élastique 3 est déformable essentiellement dans un plan XY perpendiculaire à la première direction Z.

Le bloc d'ancrage 30 est suspendu à la structure 1 par une suspension flexible 300, qui est agencée pour autoriser la mobilité du bloc d'ancrage 30 selon cinq degrés de liberté flexibles de la suspension qui sont :
- un premier degré de liberté en translation selon la première direction Z,
- un deuxième degré de liberté en translation selon une deuxième direction X orthogonale à la première direction Z,
- un troisième degré de liberté en translation selon une troisième direction Y orthogonale à la deuxième direction X et à la première direction Z,
- un deuxième degré de liberté en rotation RX autour d'un axe s'étendant selon la deuxième direction X, et
- un troisième degré de liberté en rotation RY autour d'un axe s'étendant selon la troisième direction Y.

Le bloc d'ancrage 30 est monté à l'intérieur d'une première masse intermédiaire 304, en forme de U.

Le principe est d'utiliser la souplesse en torsion d'une table de translation pour mieux gérer les rigidités en torsion de la suspension. Pour ce faire, on oriente les lames des tables XY de manière à ce que la direction de plus grande flexibilité en torsion vise l'axe de rotation du résonateur.

Ainsi, la suspension flexible 300 comporte, entre le bloc d'ancrage 30 et une première plaque intermédiaire 303, laquelle est fixée à la structure 1 selon la première direction Z, une table de translation transversale 32, et qui comporte des lames transversales 320, de préférence rectilignes et s'étendant selon la deuxième direction X.

Tel qu'illustré par les figures, la suspension flexible 300 comporte encore, entre le bloc d'ancrage 30 et une deuxième masse intermédiaire 305, une table de translation longitudinale 31, et qui comporte deux lames longitudinales 310, de préférence rectilignes et s'étendant selon la troisième direction Y. Les lames longitudinales 310 relient les extrémités du U à la deuxième masse intermédiaire 305, en longeant les côtés du U.

La deuxième masse intermédiaire 305 a une forme de coude, de préférence sensiblement perpendiculaire, les deux lames longitudinales 310 étant montées sur un même côté intérieur d'un premier bras du coude.

Et, entre la deuxième masse intermédiaire 305 et la première plaque intermédiaire 303, la table de translation transversale 32 comporte deux lames transversales 320, de préférence rectilignes et s'étendant selon la deuxième direction X. Ainsi, les lames transversales 320 sont sensiblement perpendiculaires aux lames longitudinales 310.

Les deux lames transversales 320 relient un même côté extérieur d'un deuxième bras du coude à la première plaque intermédiaire 303.

La première plaque intermédiaire 303 est destinée à être montée sur la structure 1.

La première plaque intermédiaire 303 comprend aussi une ouverture 33 permettant le passage d'un plot 28 prévu pour une vis.

Selon l'invention, le mécanisme résonateur 100 comprend des moyens de retenue 10 de la suspension flexible 300 configurés pour amortir la rotation de l'élément inertiel 2 et de la suspension flexible 300 autour de la deuxième direction X, et/ou autour de la troisième direction Y.

Sur les figures, les moyens de retenue 10 de la suspension flexible 300 sont configurés pour amortir la rotation de la suspension flexible 300 autour de la deuxième direction Y.

En variante, les moyens de retenue 10 de la suspension flexible 300 pourraient être configurés pour amortir la rotation de la suspension flexible 300 autour de la deuxième direction X, en modifiant la direction de déplacement des moyens de retenue 10.

Les moyens de retenue 10 comportent un corps de liaison 13 de la suspension flexible 300 à la première plaque intermédiaire 303. Le corps de liaison 13 est solidaire de la suspension flexible 300, et est mobile selon une direction sensiblement perpendiculaire à la troisième direction Y ou, respectivement, à la deuxième direction X. Ainsi, le corps de liaison 13 se déplace selon la première direction Z dans le mode de réalisation des figures.

Le corps de liaison 13 a ici une forme de bras s'étendant depuis la suspension flexible 300 vers la première plaque intermédiaire 303. Le corps de liaison 13 relie la deuxième masse intermédiaire 305 vers un côté de la première plaque intermédiaire 303. Le bras est sensiblement courbé pour longer le côté de la première plaque intermédiaire 303 depuis l'extrémité de la deuxième masse intermédiaire 305.

De préférence, le corps de liaison 13 s'étend dans le même plan que celui de la suspension flexible 300.

Lesdits moyens de retenue 10 comprennent en outre un élément d'amortissement 15 déformable élastiquement agencé pour atténuer et amortir le déplacement du corps de liaison 13.

L'élément d'amortissement 15 est agencé entre le corps de liaison 13 et la première plaque intermédiaire 303. Par exemple, l'élément d'amortissement 15 est agencé en partie à l'extrémité du bras du corps de liaison 13, et sur la première plaque intermédiaire 303.

Dans un premier mode de réalisation, représenté sur les figures 2 et 3, ledit élément d'amortissement 15 comprend un peigne mobile 16 agencé sur le corps de liaison 13 et un peigne fixe 17 monté sur la structure 1. Le peigne mobile 16 et le peigne fixe 17 sont agencés en vis-à-vis dans le même plan, et sont imbriqués l'un dans l'autre. Chaque peigne 16, 17 comprend une pluralité de dents 18, 19. Chaque dent 18 du peigne mobile 16 est agencé entre deux dents 19 du peigne fixe 17, et vice versa.

Le peigne mobile 16 s'étend latéralement, depuis le bras vers la première plaque intermédiaire 303. Le peigne fixe 17 est formé dans la première plaque intermédiaire 303. Les peignes 16, 17 s'étendent également dans le plan de la première plaque intermédiaire 303. Ainsi, le peigne mobile 16 se déplace selon la première direction Z.

De préférence, l'élément d'amortissement 15 comprend en outre un liquide dissipateur 14 agencé entre les dents 18 du peigne mobile 16 et les dents 19 du peigne fixe 17. Ainsi, lorsque le peigne mobile 16 se déplace par rapport au peigne fixe 17, le déplacement est en partie atténué par le liquide dissipateur 14. Le liquide dissipateur est par exemple de la glycérine.

Dans le deuxième mode de réalisation, l'élément d'amortissement 15 comprend un ressort 21 monté sur la première plaque intermédiaire 303, le corps de liaison 13 venant en appui contre le ressort 21, lorsque celui-ci est actionné selon les modes de rotation supplémentaires. L'extrémité 24 du bras du corps de liaison 13 est recourbé pour venir en appui contre le ressort, qui s'étend perpendiculairement à la première plaque intermédiaire 303. Le ressort 21 est muni d'une lame flexible recourbée à son extrémité 22 en forme de crochet, et qui s'étend depuis la structure 1. Le ressort 21 empêche ou diminue la rotation de l'élément inertiel 2 par frottement contre l'extrémité 24 du bras du corps de liaison 13. En effet, comme l'extrémité 24 du bras est en contact avec le ressort 21, l'extrémité 24 est entravée dans son déplacement selon Z.

De préférence, un excentrique 23 est en outre agencée contre le ressort pour le maintenir en position, et pour éviter qu'il ne se déplace sous l'effet du mouvement du corps de liaison 13. Ainsi, seule l'extrémité 22 recourbée du ressort 21 sert à amortir le déplacement du corps de liaison 13.

Le troisième mode de réalisation de la figure 5 décrit un corps de liaison 13 comprenant un bras dont l'extrémité 24 coudée forme une excroissance, ici arrondie en forme de disque. L'extrémité 24 du corps de liaison 13 est insérée dans une cavité 26 formée à travers la première plaque intermédiaire 303. Une butée 34 est agencée au-dessus de l'excroissance de l'extrémité 24 pour empêcher le déplacement de l'extrémité 24 selon Z, et donc la rotation de l'élément inertiel 2 autour de la deuxième direction Y. L'extrémité 24 et la butée 34 sont espacées d'une distance prédéterminée.

Dans une variante, la butée pourrait être agencée en-dessous de l'extrémité 24. La butée 34 a par exemple une forme de disque également, la butée 34 est solidaire de de la première plaque intermédiaire 303, en y étant assemblée directement ou indirectement. L'extrémité 24 se déplace dans la cavité 26 selon la première direction Z.

De préférence, un liquide visqueux est agencé entre l'extrémité 24 du corps de liaison 13 et la butée 34 par adhésion, pour absorber en partie l'énergie due au déplacement du corps de liaison. Ainsi, en cas de déplacement du corps de liaison 13 et de son extrémité 24 dans la cavité 26 selon la première direction Z, celui-ci est amorti par le liquide visqueux et la butée 34. La glycérine peut par exemple être utilisée comme liquide visqueux pour ce mode de réalisation, ou encore une graisse utilisée dans l'horlogerie.

Dans l'exemple de la figure 5, le liquide visqueux est agencé et retenu entre les deux disques, celui de la butée 34 et celui de l'extrémité arrondie 24.

Dans le quatrième mode de réalisation de la figure 6, l'élément d'amortissement 15 comprend un corps élastique 27, par exemple en matériau polymère, tel de l'élastomère ou du polyoxyméthylène. Le corps élastique 27 relie une extrémité 24 recourbée du bras du corps de liaison 13 à la première plaque intermédiaire 303. Le corps élastique 27 a ici une forme d'os dont chaque extrémité élargie est encastrée dans l'extrémité 24 et dans la première plaque intermédiaire 303.

Ainsi, lorsque le corps de liaison 13 se déplace par rapport à la première plaque intermédiaire 303, le corps élastique 27 se déforme, ici selon la première direction Z, pour absorber en partie l'énergie et pour retenir le mouvement du corps de liaison 13.

L'invention concerne encore un mouvement d'horlogerie comportant au moins un tel mécanisme résonateur 100.

## Revendications

1. Mécanisme résonateur (100) d'horlogerie, comportant une structure (1) et un bloc d'ancrage (30) auquel est suspendu au moins un élément inertiel (2) agencé pour osciller selon un premier degré de liberté en rotation RZ autour d'un axe de pivotement s'étendant selon une première direction Z, ledit élément inertiel (2) étant soumis à des efforts de rappel exercés par un guidage flexible (200) formant un pivot virtuel, ledit bloc d'ancrage (30) étant suspendu à ladite structure (1) par une suspension flexible (300) agencée pour autoriser la mobilité dudit bloc d'ancrage (30) selon une pluralité de degrés de liberté dont au moins deux dans un plan XY, selon une deuxième direction X et selon une troisième direction Y orthogonale à ladite deuxième direction X, **caractérisé en ce que** le mécanisme résonateur (100) d'horlogerie comprend des moyens de retenue (10) de la suspension flexible (300) configurés pour amortir la rotation de l'élément inertiel (2) et de la suspension flexible (300 ) autour de la deuxième direction X, et/ou autour de la troisième direction Y.

2. Mécanisme résonateur (100) selon la revendication 1, **caractérisé en ce que** le guidage flexible comporte une pluralité de lames élastiques (3) sensiblement longitudinales, chacune fixée, à une première extrémité audit bloc d'ancrage (30), et à une deuxième extrémité audit élément inertiel (2), chaque dite lame élastique (3) étant déformable essentiellement dans le plan XY perpendiculaire à ladite première direction Z.

3. Mécanisme résonateur (100) selon la revendication 1 ou 2, **caractérisé en ce que** lesdits moyens de retenue (10) comportent un corps de liaison (13) solidaire de la suspension flexible (300), le corps de liaison (13) étant mobile selon la première direction Z.

4. Mécanisme résonateur (100) selon la revendication 3, **caractérisé en ce que** le corps de liaison (13) comprend un bras s'étendant depuis la suspension flexible (300).

5. Mécanisme résonateur (100) selon la revendication 3 ou 4, **caractérisé en ce que** lesdits moyens de retenue (10) comprennent un élément d'amortissement (15) déformable élastiquement, et agencé pour atténuer le déplacement du corps de liaison (13).

6. Mécanisme résonateur (100) selon la revendication 5, **caractérisé en ce que** l'élément d'amortissement (15) est agencé sur une première plaque intermédiaire (303) de la suspension flexible (300).

7. Mécanisme résonateur (100) selon la revendication 5 ou 6, **caractérisé en ce que** l'élément d'amortissement (15) comprend un peigne mobile (16) et un peigne fixe (17),

8. Mécanisme résonateur (100) selon la revendication 7, **caractérisé en ce que** l'élément d'amortissement (15) comprend un liquide dissipateur (14) agencé entre le peigne mobile (16) et le peigne fixe (17).

9. Mécanisme résonateur (100) selon la revendication 5, **caractérisé en ce que** l'élément d'amortissement (15) comprend un ressort (21) en contact avec le corps de liaison (13).

10. Mécanisme résonateur (100) selon la revendication 9, **caractérisé en ce que** le ressort (21) est muni d'une lame flexible recourbée (22).

11. Mécanisme résonateur (100) selon la revendication 5, **caractérisé en ce que** l'élément d'amortissement (15) comprend une butée (34), et de préférence un liquide visqueux.

12. Mécanisme résonateur (100) selon la revendication 5, **caractérisé en ce que** l'élément d'amortissement (15) comprend un corps élastique (27), par exemple en matériau polymère.

13. Mécanisme résonateur (100) selon l'une, quelconque, des revendications précédentes, **caractérisé en ce que** le corps de liaison (13) s'étend sensiblement dans le plan XY.

14. Mécanisme résonateur (100) selon l'une, quelconque, des revendications précédentes, **caractérisé en ce que** ladite suspension flexible (300) comporte, entre ledit bloc d'ancrage (30) et une première plaque intermédiaire (303), une table de translation transversale (32) comportant des lames transversales s'étendant selon ladite deuxième direction X.

15. Mécanisme résonateur (100) selon la revendication 14, **caractérisé en ce que** ladite suspension flexible (300) comporte une deuxième masse intermédiaire (305) et une table de translation longitudinale (31), la table de translation longitudinale (31) étant agencée entre ledit bloc d'ancrage (30) et la deuxième masse intermédiaire (305), la table de translation longitudinale (31) comportant des lames longitudinales s'étendant selon ladite troisième direction Y, et comporte ladite table de translation transversale (32) entre ladite deuxième masse intermédiaire (305) et ladite première plaque intermédiaire (303).

16. Mécanisme résonateur (100) selon l'une, quelconque, des revendications précédentes, **caractérisé en ce que** la mobilité dudit bloc d'ancrage (30) est possible selon cinq degrés de liberté de la suspension flexible qui sont un premier degré de liberté en translation selon ladite première direction Z, un deuxième degré de liberté en translation selon la deuxième direction X orthogonale à ladite première direction Z, un troisième degré de liberté en translation selon la troisième direction Y orthogonale à ladite deuxième direction X et à ladite première direction Z, un deuxième degré de liberté en rotation RX autour d'un axe s'étendant selon ladite deuxième direction X, et un troisième degré de liberté en rotation RY autour d'un axe s'étendant selon ladite troisième direction Y.

17. Mouvement d'horlogerie comportant au moins un mécanisme résonateur (100) selon l'une, quelconque, des revendications précédentes.
